# EUROPÄISCHE PATENTSCHRIFT

(11) **EP 2 634 347 B1**
(45) Veröffentlichungstag und Bekanntmachung des Hinweises auf die Patenterteilung: **29.03.2017**
(21) Anmeldenummer: 13157428.7
(22) Anmeldetag: 01.03.2013
(51) Int. Cl.: E06B 3/54

(54) **Glashalter, Profilanordnung und Rahmenkonstruktion**
Glass holder, profile assembly and frame construction
Support de verre, agencement de profilé et construction de cadre

(30) Priorität: 01.03.2012 DE 102012004297
(43) Veröffentlichungstag der Anmeldung: 04.09.2013
(73) Patentinhaber: HUECK GmbH & Co. KG, 58511 Lüdenscheid (DE)
(72) Erfinder: Jansen, Hans-Georg, 33659 Bielefeld (DE)
(74) Vertreter: Brune, Axel

(56) Entgegenhaltungen:
- DE-U1-202006 004 606

## Beschreibung

Die vorliegende Erfindung betrifft einen Glashalter gemäß dem Oberbegriff des Anspruchs 1, eine Profilanordnung gemäß dem Oberbegriff des Anspruchs 10, sowie eine Rahmenkonstruktion gemäß dem Oberbegriff des Anspruchs 13.

Eine Rahmenkonstruktion, wie beispielsweise ein Flügelrahmen eines Fensters oder einer Tür, umfasst im Wesentlichen einen aus Profilanordnungen zusammengesetzten rechteckigen Rahmen, der ein Flächenelement, wie beispielsweise eine Isolierglasscheibe, aufnimmt. Die Profilanordnungen umfassen in der Regel ein erstes Profil aus Aluminium, ein zweites Profil aus Aluminium und zwischen den vorgenannten Profilen angeordnete Isolierleisten aus Kunststoff.

Problematisch an derartigen Rahmenkonstruktionen ist deren Haltbarkeit im Brandfalle. Hier wirkt eine erhebliche Hitze auf die einzelnen Komponenten der Rahmenkonstruktion ein, so dass es zur Zerstörung oder mindestens Verformung der Profile und/oder Isolierleisten kommen kann. Im Ergebnis kann das Flächenelement nicht mehr ordnungsgemäß durch den Rahmen gehalten werden und fällt heraus. Dies kann sogar brandbeschleunigend wirken, da dem Feuer ggf. weiterer Sauerstoff zugeführt wird.

Abhilfe verschaffen hier sogenannte Glashalter, welche den Zusammenhalt von Rahmen und Flächenelement im Brandfalle länger gewährleisten sollen. Der Glashalter gemäß dem Stand der Technik umfasst im Wesentlichen einen Grundkörper und einen Halter. Der Grundkörper ist in der Regel an den Profilen befestigt und erstreckt sich über den Bereich der Isolierleisten. Von dem Grundkörper aus erstreckt sich der Halter, der wiederum an dem Flächenelement anliegt oder den Rand des Flächenelementes umschließt. Der Glashalter bestehet vorzugsweise aus einem Material, welches einen höheren Schmelzpunkt als Aluminium aufweist, beispielsweise Stahlblech. Sofern nunmehr ein oder mehrere Innenprofile, sprich die zumeist dem Feuer zugewandten Profile, abschmelzen sollten, oder auch die Isolierleisten abschmilzen sollten, so wäre das Flächenelement immer noch über die Glashalter mit dem Außenprofil verbunden. Das Flächenelement kann entsprechend am Herausfallen gehindert werden.

Derartige Glashalter sind beispielsweise aus der DE 35 16 844 A1, DE 69529594 T2, EP 1 327 739 A2 und DE 20 2006 004 606 U1 bekannt geworden.

Die vorgenannten, aus dem Stand der Technik bekannten, Glashalter unterscheiden sich insbesondere durch die Art ihrer Befestigung an den Profilen.

Die Glashalter gemäß DE 35 16 844 A1 sind beispielsweise mittels Schrauben in den Profilen befestigt, während die Glashalter gemäß DE 69529594 T2 durch Schrauben oder durch Einclipsen befestigt werden können. Die EP 1 327 739 A2 schlägt wiederum eine Befestigung durch Einstecken in eine Schraubnut und die DE 20 2006 004 606 U1 mittels Eindrehen des Glashalters vor.

Die vorgenannten Glashalter unterscheiden sich damit insbesondere hinsichtlich ihrer Montagefreundlichkeit bzw. der Montagegeschwindigkeit. Insbesondere letzteres Kriterium ist recht bedeutsam, wenn berücksichtigt wird, dass etwa 4 bis 20 Glashalter pro Flügelrahmen montiert werden. Hier bieten die bereits bekannten Glashalter nur suboptimale Lösungen. Die reine Schraublösung ist vergleichsweise aufwändig zu montieren. Die Clip-, Einsteck- und Eindrehlösungen sind zwar vergleichsweise schnell montierbar. Es ist jedoch zu befürchten, dass diese Lösungen im Brandfalle nicht ausreichend Halt bieten können.

Hier setzt die vorliegende Erfindung an und machte es sich zur Aufgabe einen Glashalter vorzuschlagen, der rasch montiert werden kann und im Brandfalle eine sichere Verbindung zwischen mindestens einem der Profile und dem Flächenelement gewährleisten kann. Eine sichere Verbindung im Brandfalle ist so zu verstehen, dass das Flächenelement über einen längeren Zeitraum als ohne Glashalter gehalten werden soll. Zweifelsohne fällt das Flächenelement aus dem Rahmen, wenn dieser vollständig oder überwiegend zerstört worden ist.

Erfindungsgemäß wird diese Aufgabe durch einen Glashalter mit den kennzeichnenden Merkmalen der Anspruchs 1 gelöst. Dadurch, dass der Grundkörper aus einem ersten Teil und einem zweiten Teil gebildet wird, wobei das mindestens eine Verbindungsmittel aus einem Abschnitt des ersten Teils und einem Abschnitt des zweiten Teils gebildet wird, kann ein rasch montierbarer Glashalter bereitgestellt werden, mit dem zudem eine ausreichend sichere Verbindung zwischen mindestens einem Profil, vorzugsweise dem der Brandseite abgewandten Profil, und dem Flächenelement im Brandfalle sichergestellt werden kann. Die schnelle Montagemöglichkeit beruht im Wesentlichen darauf, dass der Grundkörper des Glashalters zweigeteilt ist und zur Montage zusammengelegt werden kann, wobei durch das Zusammenlegen gleichermaßen das Verbindungsmittel aus beiden Teilen entsteht, welches zur Verbindung mit dem einen Profil benötigt wird.

Weitere vorteilhafte Ausgestaltungen des erfindungsgemäßen Glashalters ergeben sich insbesondere aus den Unteransprüchen. Die Merkmale der Unteransprüche können grundsätzlich beliebig miteinander kombiniert werden.

In einer bevorzugten Weiterbildung des erfindungsgemäßen Glashalters kann vorgesehen sein, dass der Glashalter ein erstes Verbindungsmittel zur Verbindung mit einem ersten Profil der Profilanordnung und ein zweites Verbindungsmittel zur Verbindung mit einem zweiten Profil der Profilanordnung aufweist, wobei das erste Verbindungsmittel aus einem Abschnitt des ersten Teils und des zweiten Teils gebildet ist und das zweite Verbindungsmittel aus einem Abschnitt des ersten Teils und des zweiten Teils gebildet ist. In dieser Ausführungsform des Glashalters können durch das Zusammenfügen der beiden Teile des Glashalters gleich zwei Verbindungsmittel zum Anschluss sowohl an das erste Profil, als auch an das zweite Profil und natürlich durch den Halter an das Flächenelement als solches erzeugt werden. Ein derartiger Glashalter bietet dem Flächenelement optimalen Schutz gegen Herausfallen, unabhängig davon, auf welcher Seite sich der Brandherd befindet, da immer eine Verbindung zu einem intakten Profil besteht.

In einer weiteren bevorzugten Weiterbildung des erfindungsgemäßen Glashalters kann vorgesehen sein, dass mindestens ein Verbindungsmittel, insbesondere das erste Verbindungsmittel, einen an dem einen Teil, insbesondere dem ersten Teil, angebrachten Hakenrand und einen an dem anderen Teil, insbesondere dem zweiten Teil, angebrachten Absatz umfasst. Eine derartige Kombination eignet sich in besonders vorteilhafter Weise um eine Verbindung zu einem beispielsweise T-förmigen Profilabschnitt mit zwei Nuten herzustellen.

In einer weiteren bevorzugten Weiterbildung des erfindungsgemäßen Glashalters kann vorgesehen sein, dass mindestens ein Verbindungsmittel, insbesondere das zweite Verbindungsmittel, vorzugsweise einen an dem einen Teil, insbesondere dem ersten Teil, angebrachten Absatz und eine an dem anderen Teil, insbesondere an dem zweiten Teil, angebrachte Lippe umfasst. Eine derartige Kombination eignet sich in besonders vorteilhafter Weise um eine Verbindung zu einem beispielsweise L-förmigen Profilabschnitt mit einer Nut herzustellen.

In einer weiteren bevorzugten Weiterbildung des erfindungsgemäßen Glashalters kann vorgesehen sein, dass das erste Teil und das zweite Teil zumindest abschnittsweise, vorzugsweise vollständig, als flächige Blechteile ausgestaltet sind und sich in einem montierten Zustand zumindest abschnittsweise überlappen, insbesondere abschnittsweise parallel zu der Isolierleiste verlaufen. Derartig ausgestaltete Teile eignen sich in besonders vorteilhafter Weise zur Schaffung eines zweiteiligen Glashalters. Blech einerseits, um einen Glashalter mit einem hohen Schmelzpunkt bereitzustellen und flächige Elemente andererseits, da diese vorteilhaft aus Blech ausgeformt und insbesondere als Ober- und Unterteil eines Glashalters übereinandergelegt werden können. Zudem lassen sich aus einem flächigen Blechkörper die vorgesehenen Bestandteile des bzw. der Verbindungsmittel vorteilhaft ausformen.

In einer weiteren bevorzugten Weiterbildung des erfindungsgemäßen Glashalters kann vorgesehen sein, dass das erste Teil und das zweite Teil jeweils zueinander korrespondierende Positioniermittel aufweist, die dazu eingerichtet sind die Teile des Glashalters bei einer Montage auszurichten, insbesondere derart auszurichten, dass das mindestens eine Verbindungsmittel in einen funktionsfähigen Zustand überführt wird. Die Positioniereinrichtung bzw. die Positioniermittel stellen eine vorteilhafte Montageerleichterung dar.

In einer weiteren bevorzugten Weiterbildung des erfindungsgemäßen Glashalters kann vorgesehen sein, dass das erste Positioniermittel als Vertiefung, insbesondere als kegelförmige Vertiefung, in dem ersten Teil und das zweite Positioniermittel als Vertiefung, insbesondere als kegelförmige Vertiefung, in dem zweiten Teil ausgebildet ist. Eine derartige Vertiefung eignet sich einerseits als einfaches und leicht herstellbares Positioniermittel. Zudem kann die Vertiefung ebenfalls, insbesondere in Zusammenschau mit einem Arretierungsmittel, als Versenkung für den Kopf einer Senkkopfschraube genutzt werden.

In einer weiteren bevorzugten Weiterbildung des erfindungsgemäßen Glashalters kann vorgesehen sein, dass der Glashalter ein Arretierungsmittel, insbesondere jeweils ein Durchbruch, vorzugsweise Bohrung in jedem der Teile, zur Arretierung der Teile zueinander und zur weiteren Festlegung des Glashalters an der Profilanordnung aufweist. Hierdurch kann eine einfache abschließende Möglichkeit zur Fixierung des Glashalters bereitgestellt werden. Einerseits werden die beiden Teile zueinander fixiert, wodurch die Verbindungsmittel unlösbar oder zumindest grundsätzlich unlösbar mit den Profilen verbunden werden können. Andererseits kann eine weitere Verbindung des Glashalters mit der Profilanordnung, insbesondere der Isolierleiste, hergestellt werden.

In einer weiteren bevorzugten Weiterbildung des erfindungsgemäßen Glashalters kann vorgesehen sein, dass der Halter einen aus dem zweiten Teil ausgebildeten Schenkel und einen Sicherungswinkel mit einem Schenkel und einer Rastschiene umfasst, wobei die Rastschiene verschiebbar und festlegbar in einer Führung auf dem zweiten Teil aufgenommen ist. Hierdurch kann der Glashalter an unterschiedlich dicke Flächenelemente angepasst werden.

Eine weitere Aufgabe der vorliegenden Erfindung lag darin, eine verbesserte Profilanordnung gemäß dem Oberbegriff des Anspruchs 10 vorzuschlagen, insbesondere eine Profilanordnung vorzuschlagen, die rasch montiert werden kann und eine sichere Halterung eines Flächenelementes im Brandfalle gewährleisten kann.

Erfindungsgemäß wird diese Aufgabe durch eine Profilanordnung mit den kennzeichnenden Merkmalen des Anspruchs 10 gelöst. Dadurch, dass mindestens ein Glashalter gemäß mindestens einem der Ansprüche 1 bis 9 verwendet wird, kann die Montage der Profilanordnung rasch durchgeführt werden. Ferner kann durch den Glashalter eine sichere Halterung des Flächenelements im Brandfalle sichergestellt werden. Die Profilanordnung geht in ihrer einfachsten Ausgestaltung grundsätzlich von einer Kombination aus zwei Profilen und einer dazwischen angeordneten Isolierleiste bzw. beliebig ausgestaltetes Isolierelement aus. Letztendlich können aber mit dem Glashalter auch mehrere Isolierleisten und Zwischenprofile überbrückt werden. beispielsweise in der Anordnung erstes Profil, Isolierleiste, Zwischenprofil, Isolierleiste, zweites Profil. Der Glashalter kann sich entsprechend über die Isolierleisten und das Zwischenprofil erstrecken. Hier sind weitere Variationen denkbar.

Weitere vorteilhafte Ausgestaltungen der erfindungsgemäßen Profilanordnung ergeben sich insbesondere aus den Unteransprüchen. Die Merkmale der Unteransprüche können grundsätzlich beliebig miteinander kombiniert werden.

In einer bevorzugten Weiterbildung der erfindungsgemäßen Profilanordnung kann vorgesehen sein, dass das erste Profil mindestens einen T-förmigen Profilabschnitt aufweist, der eine erste Nut und eine zweite Nut ausbildet, wobei das zweite Profil mindestens einen L-förmigen Profilabschnitt aufweist, der eine Nut ausbildet, wobei die erste Nut und die zweite Nut einander abgewandt sind und die zweite Nut der Nut des zweiten Profils zugewandt ist, wobei der Hakenrand des ersten Teils in die erste Nut eingreift, der Absatz des zweiten Profils in die zweite Nut eingreift und ein erstes Verbindungsmittel ausbilden, wobei der Absatz des ersten Teils in die Nut des zweiten Profils eingreift und die Lippe des zweiten Teils an dem L-förmigen Profilabschnitt anliegt und ein zweites Verbindungsmittel ausbilden. Diese spezielle Ausgestaltung der Profile ermöglicht ein vorteilhaftes Zusammenspiel mit dem erfindungsgemäßen Glashalter. So können beispielsweise eine Vielzahl von Glashaltern an den in Längsrichtung verlaufenden T-förmigen bzw. L-förmigen Profilabschnitten befestigt werden. Zudem kann ein Glashalter damit grundsätzlich an beliebiger Position an den Profilen befestigt werden. Auch sind die T-förmigen bzw. L-förmigen Profilabschnitte sehr einfach und kostengünstig herstellbar.

In einer weiteren bevorzugten Weiterbildung der erfindungsgemäßen Profilanordnung kann vorgesehen sein, dass eine Schraube durch die Durchbrüche hindurch in das Isolierprofil eingeschraubt ist. Mit dem Eindrehen einer Schraube durch die vorgesehenen Durchbrüche kann der Glashalter abschließend und vor allen Dingen sehr einfach und schnell an den Profilen befestigt werden. Einerseits können die beiden Teile hierdurch ihre Lage nicht mehr verändern, wodurch die durch die Teile gebildeten Verbindungsmittel zwangsläufig mit den dafür vorgesehenen Anschlussbereichen an den Profilen verbunden bleiben. Andererseits kann durch die Schraube eine weitere Fixierung des Glashalters gegenüber den Profilen bzw. der Isolierleiste stattfinden.

Eine weitere Aufgabe der vorliegenden Erfindung lag darin, eine verbesserte Rahmenkonstruktion gemäß dem Oberbegriff des Anspruchs 13 vorzuschlagen, insbesondere eine Rahmenkonstruktion vorzuschlagen, die rasch montiert werden kann und eine sichere Halterung eines Flächenelementes im Brandfalle gewährleisten kann.

Erfindungsgemäß wird diese Aufgabe durch eine Rahmenkonstruktion mit den kennzeichnenden Merkmalen des Anspruchs 13 gelöst. Dadurch, dass es sich bei mindestens einer Profilanordnung um eine Profilanordnung gemäß mindestens einem der Ansprüche 11 oder 12 handelt, können die bereits oben skizzierten vorteilhaften Eigenschaften für den Bau einer brandschutztechnisch vorteilhaften und montagefreundlichen Rahmenkonstruktion, beispielsweise eines Flügelrahmens hoher Brandschutzklasse, ausgenutzt werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: ein Oberteil eines erfindungsgemäßen Glashalters in einer Draufsicht;
- Fig. 2: ein Oberteil eines erfindungsgemäßen Glashalters in einer Ansicht von unten;
- Fig. 3: ein Oberteil eines erfindungsgemäßen Glashalters in einer seitlichen Ansicht;
- Fig. 4: ein Unterteil eines erfindungsgemäßen Glashalters in einer Draufsicht;
- Fig. 5: ein Unterteil eines erfindungsgemäßen Glashalters in einer Ansicht von unten;
- Fig. 6: ein Unterteil eines erfindungsgemäßen Glashalters in einer seitlichen Ansicht;
- Fig. 7: ein erfindungsgemäßer Glashalter in einer Draufsicht;
- Fig. 8: ein erfindungsgemäßer Glashalter in einer Ansicht von Unten;
- Fig. 9: ein erfindungsgemäßer Glashalter in einer seitlichen Ansicht;
- Fig. 10: eine erfindungsgemäße Profilanordnung mit einem Unterteil eines erfindungsgemäßen Glashalters in einer geschnittenen Ansicht (ohne Flächenelement);
- Fig. 11: eine erfindungsgemäße Profilanordnung mit einem Unterteil eines erfindungsgemäßen Glashalters in einer Draufsicht (ohne Flächenelement);
- Fig. 12: eine erfindungsgemäße Profilanordnung mit einem Oberteil eines erfindungsgemäßen Glashalters in einer geschnittenen Ansicht (ohne Flächenelement);
- Fig. 13: eine erfindungsgemäße Profilanordnung mit einem Oberteil eines erfindungsgemäßen Glashalters in einer Draufsicht (ohne Flächenelement);
- Fig. 14: eine erfindungsgemäße Profilanordnung in einer geschnittenen Ansicht mit Flächenelement;
- Fig. 15: eine erfindungsgemäße Profilanordnung in einer Draufsicht ohne Sicherungswinkel und Flächenelement;
- Fig. 16: eine erfindungsgemäße Rahmenkonstruktion.

Folgende Bezugszeichen werden in den Abbildungen verwendet:
- 1: Rahmen
- 2: Glashalter
- 3: Flächenelement

- 11: Profilanordnung
- 21: erstes Teil (Unterteil)
- 22: zweites Teil (Oberteil)
- 23: Halter
- 24: Schraube

- 111: erstes Profil
- 112: zweites Profil
- 113: Isolierleiste

- 211: Hakenrand
- 212: Absatz
- 213: Vertiefung
- 214: Durchbruch

- 221: Absatz
- 222: Lippe
- 223: Vertiefung
- 224: Durchbruch

- 231: Schenkel
- 232: Sicherungswinkel
- 233: Führung

- 1111: erste Nut
- 1112: zweite Nut
- 1113: T-förmiger Profilabschnitt

- 1121: Nut
- 1122: L-förmiger Profilabschnitt

- 2111: erster Abschnitt
- 2112: zweiter Abschnitt
- 2113: dritter Abschnitt

- 2121: erster Abschnitt
- 2122: zweiter Abschnitt
- 2123: dritter Abschnitt

- 2211: erster Abschnitt
- 2212: zweiter Abschnitt
- 2213: dritter Abschnitt

- 2321: Schenkel
- 2322: Rastschiene

Eine erfindungsgemäße Rahmenkonstruktion umfasst im Wesentlichen einen Rahmen 1 und mindestens ein in den Rahmen eingesetztes Flächenelement 3. Bei dem Flächenelement 3 kann es sich beispielsweise um eine Isolierglasscheibe handeln. Der Rahmen 1 ist vorzugsweise rechteckförmig ausgestaltet und umfasst mindestens eine erfindungsgemäße Profilanordnung 11.

Die erfindungsgemäße Profilanordnung 11 umfasst im Wesentlichen ein erstes Profil 111, ein zweites Profil 112, ein oder mehrere zwischen den Profilen angeordnete Isolierleisten 113 und mindestens einen erfindungsgemäßen Glashalter 2. Die erfindungsgemäße Profilanordnung kann auch mehr als zwei Profile aufweisen, insbesondere Zwischenprofile umfassen. Eine typische Abfolge wäre entsprechend erstes Profil, Isolierleiste, Zwischenprofil, Isolierleiste, zweites Profil. Hier sind weitere Ausführungsformen denkbar.

Das erste Profil 111 umfasst mindestens eine erste Nut 1111 oder Hinterschnitt und eine zweite Nut 1112 oder Hinterschnitt. Das zweite Profil 112 umfasst mindestens eine Nut 1121 oder Hinterschnitt. Der Einfachheit halber wird nachfolgend lediglich die Bezeichnung "Nut" verwendet. Die zweite Nut 1112 des ersten Profils 111 und die Nut 1121 des zweiten Profils 112 sind einander zugewandt. Die erste Nut 1111 und die zweite Nut 1112 sind einander abgewandt, so dass die erste Nut 1111 ebenfalls von der Nut 1121 des zweiten Profils 112 abgewandt ist. Die erste Nut 1111 und die zweite Nut 1112 werden abschnittsweise durch einen im Querschnitt T-förmigen Profilabschnitt 1113 des ersten Profils 111 gebildet. Die Nut 1121 des zweiten Profils 112 wird von einem im Querschnitt L-förmigen Profilabschnitt 1122 des zweiten Profils 112 gebildet. Die vorgenannten Profilabschnitte bzw. Nuten erstrecken sich in Längsrichtung der Profilanordnung 11. Die vorgenannten Nuten können auch durch andere Profilabschnittsformen gebildet werden.

Der erfindungsgemäße Glashalter umfasst im Wesentlichen einen Grundkörper und einen Halter 23. Der Grundkörper wird aus einem ersten Teil 21 und einem zweiten Teil 22 gebildet. Sowohl bei dem ersten Teil 21, als auch bei dem zweiten Teil 22 handelt es sich vorzugsweise um ein zumindest abschnittsweise flächiges Blech, insbesondere ein Stahlblech. Letztgenannter Werkstoff weist insbesondere einen höheren Schmelzpunkt als beispielsweise Aluminium auf, aus welchem beispielsweise das erste Profil 111 und das zweite Profil 112 gefertigt sein können. Auch weist Blech einen höheren Schmelzpunkt als Kunststoff auf, aus dem beispielsweise die Isolierleisten 113 gefertigt sein können. Ferner umfasst der Glashalter mindestens ein Verbindungsmittel zur Verbindung mit der Profilanordnung, vorzugsweise ein erstes Verbindungsmittel zur Verbindung mit dem ersten Profil 111 und ein zweites Verbindungsmittel zur Verbindung mit dem zweiten Profil 112. Die Verbindungsmittel sind vornehmlich zur Schaffung einer formschlüssigen Verbindung zwischen Glashalter und Profilanordnung eingerichtet, wobei auch eine zusätzliche kraftschlüssige Verbindung, beispielsweise durch einen gewissen Federeffekt des Glashalters, nicht ausgeschlossen ist.

Das erste Verbindungsmittel umfasst vorzugsweise einen Hakenrand 211 und einen Absatz 221.

Der Hakenrand 211 wird vorzugsweise aus einem Abschnitt des ersten Teils 21 gebildet und umfasst einen ersten Abschnitt 2111, einen zweiten Abschnitt 2112 und einen dritten Abschnitt 2113. Der erste Abschnitt 2111 und der dritte Abschnitt 2113 sind in etwa parallelen Ebenen, insbesondere parallelen Ebenen, angeordnet. Der zweite Abschnitt 2112 ist in etwa senkrecht, vorzugsweise senkrecht, zu den vorgenannten Abschnitten und zwischen den Abschnitten angeordnet. Der dritte Abschnitt 2113 erstreckt sich in entgegengesetzte Richtung wie der erste Abschnitt 2111, wodurch der Hakenrand 211 einen U-förmigen Querschnitt erhält. Der Hakenrand 211 ist dazu geeignet, einen Abschnitt der Profilanordnung 11, vorzugsweise des ersten Profils 111, insbesondere den im Querschnitt T-förmigen Abschnitt des ersten Profils 111 teilweise zu umgreifen bzw. in der ersten Nut 1111 einzuhaken. Der dritte Abschnitt 2113 des Hakenrandes 211 kann dabei in die erste Nut 1111 des ersten Profils 111 eingreifen. Vorzugsweise ist der Hakenrand 211 endseitig des ersten Teils 21 angeordnet.

Der Absatz 221 wird vorzugsweise aus einem Abschnitt des zweiten Teils 22 gebildet und umfasst einen ersten Abschnitt 2211, einen zweiten Abschnitt 2212 und einen dritten Abschnitt 2213. Der erste Abschnitt 2211 und der dritte Abschnitt 2213 sind in etwa parallelen Ebenen, insbesondere parallelen Ebenen, angeordnet. Der zweite Abschnitt ist in etwa 45° Grad Winkel, vorzugsweise einem 45° Winkel, zu den vorgenannten Abschnitten und zwischen den Abschnitten angeordnet. Der dritte Abschnitt 2213 erstreckt sich in die gleiche Richtung wie der erste Abschnitt 2211. Der Absatz 221, insbesondere der dritte Abschnitt 2213, ist dazu geeignet in die zweite Nut 1112 des ersten Profils 111 eingeschoben zu werden. Vorzugsweise ist der Absatz 221 endseitig des zweiten Teils 22 angeordnet.

Das zweite Verbindungsmittel umfasst vorzugsweise einen Absatz 212 und eine Lippe 222.

Der Absatz 212 wird vorzugsweise aus einem Abschnitt des ersten Teils 21 gebildet und umfasst im Wesentlichen einen ersten Abschnitt 2121, einen zweiten Abschnitt 2122 und einen dritten Abschnitt 2123. Der erste Abschnitt 2121 und der dritte Abschnitt 2123 sind in etwa parallelen Ebenen, vorzugsweise parallelen Ebenen, angeordnet. Der zweite Abschnitt 2122 ist in einem Winkel, vorzugsweise 90°, zwischen dem ersten Abschnitt und dem dritten Abschnitt angeordnet. Der Absatz 212, insbesondere der dritte Abschnitt , ist dazu eingerichtet, in die Nut 1121 des zweiten Profils 112 eingeschoben zu werden. Vorzugsweise ist der Absatz 212 endseitig des ersten Teils 21 und insbesondere auf der gegenüberliegenden Seite des Hakenrandes 211 angeordnet.

Die Lippe 222 wird vorzugsweise aus einem Abschnitt des zweiten Teils 22 gebildet und erstreckt sich in etwa senkrecht, vorzugsweise senkrecht, von dem zweiten Teil 22. Vorzugsweise ist die Lippe 222 im Endbereich des zweiten Teils 22 und insbesondere auf der gegenüberliegenden Seite des Absatzes 221 angeordnet.

Der Halter 23 umfasst im Wesentlichen einen ersten Schenkel 231, der in etwa senkrecht, vorzugsweise senkrecht, an dem zweiten Teil 22 angebracht ist oder aus dem zweiten Teil 22 gebildet wird. Der Schenkel kann über eine Einbuchtung mit dem Oberteil verbunden sein.

Ferner kann der Halter 23 einen Sicherungswinkel 232 umfassen. Der Sicherungswinkel 232 umfasst im Wesentlichen einen Schenkel 2321 und eine Rastschiene 2322. Der Schenkel 2321 und die Rastschiene 2322 sind in etwa rechtwinkelig, vorzugsweise rechtwinkelig, zueinander ausgerichtet. Die Rastschiene 2322 ist in einer Führung 233 aufgenommen, die sich auf dem zweiten Teil 22 befinden kann. Der Sicherungswinkel 232 kann gegenüber dem ersten Schenkel 231 verschoben und in einer bevorzugten Position festgelegt werden. Hierdurch ergeben sich unterschiedliche Abstände zwischen den Schenkeln 231 und 2321 zur Anpassung an unterschiedlich dicke Flächenelemente 3. Es können ein oder mehrere Sicherungswinkel 232, vorzugsweise zwei Sicherungswinkel, vorgesehen sein.

Der Glashalter 2 weist vorzugsweise eine Positioniereinrichtung zur Positionierung des ersten Teils und des zweiten Teils zueinander auf. Vorzugsweise umfasst die Positioniereinrichtung jeweils mindestens ein Paar zueinander korrespondierender Positioniermittel, insbesondere umfasst das erste Teil ein erstes Positioniermittel und das zweite Teil ein hierzu korrespondierendes zweites Positioniermittel. Das erste Positioniermittel ist beispielsweise als kegelförmige Vertiefung 213 in dem ersten Teil 21 ausgebildet. Vorzugsweise ist das erste Positioniermittel in etwa mittig des ersten Teils 21 angeordnet. Das zweite Positioniermittel ist dementsprechend ebenfalls als kegelförmige Vertiefung 223 in dem zweiten Teil 22 ausgebildet. Vorzugsweise ist das zweite Positioniermittel in etwa mittig des zweiten Teils 22 angeordnet.

Darüber hinaus weist der Glashalter 2 vorzugsweise ein Arretierungsmittel zur Arretierung der Teile zueinander und zur weiteren Festlegung des Glashalters 2 an der Profilanordnung 11 andererseits auf. Das Arretierungsmittel umfasst einen ersten Durchbruch 214 in dem ersten Teil 21 und einen zweiten Durchbruch 224 in dem zweiten Teil 22. Die Durchbrüche 214 und 224, die beispielsweise als Bohrungen ausgeführt sein können, sind zur Durchführung einer Schraube 24 geeignet. Insofern fluchten die Durchbrüche 214 und 224 vorzugsweise in einem Montagezustand des Glashalters 2 und eine Schraube 24 kann durch die Durchbrüche 214, 224 in die Profilanordnung 11, vorzugsweise in die Isolierleiste 113, eingedreht werden. Bevorzugt befinden sich die Durchbrüche 214, 224 im Boden der Vertiefungen 213, 223.

Der Glashalter 2 kann mehrere Hakenränder 211, Lippen 222, Absätze 212 bzw. 221, Positioniereinrichtungen, Arretierungsmittel und Halter 23 aufweisen. Bevorzugt ist beispielsweise vorgesehen, dass das erste Teil 21 zwei Hakenränder 211 und zwei Absätze 212 aufweist. Auch ist bevorzugt vorgesehen, dass das zweite Teil 22 zwei Lippen 222 und zwei Absätze 221 aufweist. Auch ist bevorzugt vorgesehen, dass der Glashalter 2 zwei Halter 23 aufweist. Die Absätze 221 können beispielsweise so weit voneinander entfernt angeordnet sein, dass zwischen ihnen die Hakenränder 211 Platz haben.

Weitere Details der vorgeschlagenen Erfindung ergeben sich insbesondere aus einer Beschreibung der Montage und Funktion des erfindungsgemäßen Glashalters.

Der Glashalter 2 soll im Wesentlichen verhindern, dass das Flächenelement 3 im Brandfalle durch das Wegschmelzen des dem Brandherd zugewandten Profils aus dem Rahmen 1 herausfällt. Hierzu werden eine Anzahl von Glashaltern 2 in dem Rahmen 1 montiert, dergestalt dass sie sowohl an dem ersten Profil 111, als auch an dem zweiten Profil 112 befestigt sind und das Flächenelement 3 mittels des Halters halten.

Für die Montage eines Glashalters 2 wird zunächst das erste Teil 21 montiert. In einem verbauten Zustand ist das erste Teil 21 den Profilen 111, 112 bzw. der Isolierleiste 113 zugewandt und kann insofern auch als Unterteil bezeichnet werden. Hierbei werden die Hakenränder 211 auf den T-förmigen Profilabschnitt aufgeschoben, insbesondere der dritte Abschnitt des Hakenrandes 211 in die erste Nut 1111 des ersten Profils 111 eingeschoben. Gleichermaßen werden die Absätze 212 unter den L-förmigen Profilabschnitt geschoben, insbesondere der dritte Abschnitt des Absatzes in die Nut 1121 des zweiten Profils 112 eingeschoben. Das erste Teil 21 bzw. die Profile 111, 112 und/oder die Isolierleiste 113 kann bereits derart ausgestaltet sein, dass eine leichte Biegespannung in dem ersten Teil 21 entsteht und das erste Teil 21 bereits für die weitere Montage hinreichend fixiert ist.

In einem nächsten Verfahrensschritt wird das zweite Teil 22 montiert. Hierzu werden die Absätze 221 in die zweite Nut 1112 des ersten Profils 111 eingeschoben. Die Vertiefungen, sprich die Positioniermittel, fügen sich gewissermaßen von selbst ineinander, wenn das zweite Teil 22 in etwa richtig auf das erste Teil 21 aufgelegt wird. In dieser Position sind auch die Lippen 222 ordnungsgemäß positioniert, sprich die Lippen 222 greifen hinter den L-förmigen Abschnitt des zweiten Profils 112. Das zweite Teil 22 ist damit im Wesentlichen oberhalb des ersten Teils 21 angeordnet und dem Flächenelement 3 zugewandt. Wegen dieser Lage kann von dem zweiten Teil 22 auch als Oberteil gesprochen werden.

Soweit diese Position eingenommen ist, kann eine Schraube 24 durch beide Durchbrüche 214, 224 eingeschraubt werden. Die Durchbrüche 214, 224 befinden sich vorzugsweise oberhalb der Isolierleiste 113, so dass die Schraube 24 in die Isolierleiste 113 und ggf. in ein darunter liegendes Brandschutzpaket oder weitere Isolierung eingeschraubt werden kann. Die bevorzugt kegelförmige Ausgestaltung der Vertiefungen eignet sich zudem bevorzugt für Senkkopfschrauben, da der Senkkopf vollständig in der Vertiefung aufgenommen sein kann.

In einem nächsten Montageschritt kann der bzw. die zusätzlichen Sicherungswinkel 232 zunächst in die dafür vorgesehene Führung 233 provisorisch eingeschoben werden bis das Flächenelement 3 eingesetzt wird. Alternativ kann der Sicherungswinkel 232 auch erst eingeschoben werden, wenn das Flächenelement 3 bereits eingesetzt ist.

Es ergibt sich ein schnell montierbarer Glashalter 2, der sowohl im Normalzustand, als auch in einer Brandsituation das Flächenelement 3 sicher halten kann. Der Glashalter 2 kann gewissermaßen durch "das Einschrauben einer Schraube" in den ordnungsgemäßen Montagezustand versetzt werden. Dabei werden die Verbindungsmittel gewissermaßen automatisch in ihren ordnungsgemäßen Verbindungszustand überführt. Insofern ist der vorgeschlagene Glashalter 2 äußerst schnell und unproblematisch zu montieren. Ferner ist auch die Gefahr von falscher Montage äußerst gering, da sich vorbestimmte Verbindungen zwischen den Profilen 111, 112, Ober- und Unterteil 21, 22 gewissermaßen automatisch einstellen.

Der Hakenrand 211 und der Absatz 221 müssen sich auch nicht zwangsläufig überdecken, um das erste Verbindungsmittel zu bilden. Hier ist beispielsweise vorgesehen, dass der Absatz 221 und der Hakenrand 211 nebeneinander angeordnet sind. Gleichwohl ergänzen sie sich zu einem Verbindungsmittel, weil der Hakenrand 211 eine Bewegung des Glashalters 2 in die eine Richtung und der Absatz 221 eine Bewegung in eine andere Richtung, insbesondere die entgegengesetzte Richtung, unterbindet. Bei dem zweiten Verbindungsmittel fassen die Teile, insbesondere der Absatz und die Lippe den L-förmigen Profilabschnitt, gewissermaßen ein. Auch hierdurch entsteht eine Verbindung zwischen Glashalter 2 und Profilanordnung, die durch Zusammenfügen des ersten Teils 21 und des zweiten Teils 22 erfolgt.

Die Fig. 14 und 15 zeigt den erfindungsgemäßen Glashalter 2 in einem eingebauten Zustand. Hier handelt es sich entsprechend um die erfindungsgemäße Profilanordnung.

Die Fig. 16 wiederum zeigt eine erfindungsgemäße Rahmenkonstruktion, insbesondere Flügelrahmen, umfassend einen Rahmen 1 mit mindestens einer erfindungsgemäße Profilanordnung 11 und einem Flächenelement 3, mit der die Positionen der Profilanordnungen 11 bzw. der Glashalter 2 verdeutlicht werden soll.

## Patentansprüche

1. Glashalter (2) zur Halterung eines Flächenelementes (3) an einer Profilanordnung (11), umfassend
- einen Grundkörper mit mindestens einem Verbindungsmittel zur Verbindung mit der Profilanordnung, sowie
- einen Halter (23) zur Verbindung mit dem Flächenelement,
**dadurch gekennzeichnet, dass**
- der Grundkörper aus einem ersten Teil (21) und einem zweiten Teil (22) gebildet wird, wobei
- das mindestens eine Verbindungsmittel aus einem Abschnitt des ersten Teils und einem Abschnitt des zweiten Teils gebildet wird.

2. Glashalter nach Anspruch 1, **dadurch gekennzeichnet, dass** der Glashalter ein erstes Verbindungsmittel zur Verbindung mit einem ersten Profil (111) der Profilanordnung und ein zweites Verbindungsmittel zur Verbindung mit einem zweiten Profil (112) der Profilanordnung aufweist, wobei das erste Verbindungsmittel aus einem Abschnitt des ersten Teils (21) und des zweiten Teils (22) gebildet ist und das zweite Verbindungsmittel aus einem Abschnitt des ersten Teils (21) und des zweiten Teils (22) gebildet ist.

3. Glashalter nach mindestens einem der vorhergehenden Ansprüche, **dadurch gekennzeichnet, dass** mindestens ein Verbindungsmittel, insbesondere das erste Verbindungsmittel, einen an dem einen Teil, insbesondere dem ersten Teil (21), angebrachten Hakenrand (211) und einen an dem anderen Teil, insbesondere dem zweiten Teil (22), angebrachten Absatz (221) umfasst.

4. Glashalter nach mindestens einem der vorhergehenden Ansprüche, **dadurch gekennzeichnet, dass** mindestens ein Verbindungsmittel, insbesondere das zweite Verbindungsmittel, vorzugsweise einen an dem einen Teil, insbesondere dem ersten Teil (21), angebrachten Absatz (212) und eine an dem anderen Teil, insbesondere an dem zweiten Teil (22), angebrachte Lippe (222) umfasst.

5. Glashalter nach mindestens einem der vorhergehenden Ansprüche, **dadurch gekennzeichnet, dass** das erste Teil (21) und das zweite Teil (22) zumindest abschnittsweise, vorzugsweise vollständig, als flächige Blechteile ausgestaltet sind und sich in einem montierten Zustand zumindest abschnittsweise überlappen.

6. Glashalter nach mindestens einem der vorhergehenden Ansprüche, **dadurch gekennzeichnet, dass** das erste Teil (21) und das zweite Teil (22) jeweils zueinander korrespondierende Positioniermittel aufweist, die dazu eingerichtet sind die Teile (21, 22) des Glashalters (2) bei einer Montage auszurichten, insbesondere derart auszurichten, dass das mindestens eine Verbindungsmittel in einen funktionsfähigen Zustand überführt wird.

7. Glashalter nach mindestens einem der vorhergehenden Ansprüche, **dadurch gekennzeichnet, dass** das erste Positioniermittel als Vertiefung (213), insbesondere als kegelförmige Vertiefung, in dem ersten Teil (21) und das zweite Positioniermittel als Vertiefung (223), insbesondere als kegelförmige Vertiefung, in dem zweiten Teil (22) ausgebildet ist.

8. Glashalter nach mindestens einem der vorhergehenden Ansprüche, **dadurch gekennzeichnet, dass** der Glashalter ein Arretierungsmittel, insbesondere jeweils ein Durchbruch (214, 224), vorzugsweise Bohrung in jedem der Teile (21, 22), zur Arretierung der Teile zueinander und zur weiteren Festlegung des Glashalters (2) an der Profilanordnung (11) aufweist.

9. Glashalter nach mindestens einem der vorhergehenden Ansprüche, **dadurch gekennzeichnet, dass** der Halter (23) einen aus dem zweiten Teil ausgebildeten Schenkel (231) und einen Sicherungswinkel (232) mit einem Schenkel (2321) und einer Rastschiene (2322) umfasst, wobei die Rastschiene (2322) verschiebbar und festlegbar in einer Führung (233) auf dem zweiten Teil (22) aufgenommen ist.

10. Profilanordnung (11), umfassend mindestens
- einen Glashalter (2), ein erstes Profil (111), ein zweites Profil (112) und mindestens eine Isolierleiste (113), wobei
- die Isolierleiste (113) zwischen dem ersten Profil (111) und dem zweiten Profil (112) angebracht ist, wobei
- der mindestens eine Glashalter (2) mit dem ersten Profil (111) und dem zweiten Profil (112) verbunden ist und die Isolierleiste (113) oder ein bzw. mehrere weitere Zwischenprofile und Isolierleisten überbrückt,
**dadurch gekennzeichnet, dass**
es sich bei dem mindestens einen Glashalter um einen Glashalter (2) gemäß mindestens einem der Ansprüche 1 bis 9 handelt.

11. Profilanordnung nach mindestens einem der vorhergehenden Ansprüche, **dadurch gekennzeichnet, dass**
- das erste Profil (111) mindestens einen T-förmigen Profilabschnitt (1113) aufweist, der eine erste Nut (1111) und eine zweite Nut (1112) ausbildet, wobei
- das zweite Profil (112) mindestens einen L-förmigen Profilabschnitt (1122) aufweist, der eine Nut (1121) ausbildet, wobei
- die erste Nut (1111) und die zweite Nut (1112) einander abgewandt sind und die zweite Nut (1112) der Nut (1121) des zweiten Profils (112) zugewandt ist, wobei
- der Hakenrand (211) des ersten Teils (21) in die erste Nut (1111) eingreift, der Absatz (221) des zweiten Profils (22) in die zweite Nut (1112) eingreift und ein erstes Verbindungsmittel ausbilden, wobei
- der Absatz (212) des ersten Teils (21) in die Nut (1121) des zweiten Profils (112) eingreift und die Lippe (222) des zweiten Teils (22) an dem L-förmigen Profilabschnitt (1122) anliegt und ein zweites Verbindungsmittel ausbilden.

12. Profilanordnung nach mindestens einem der vorhergehenden Ansprüche, **dadurch gekennzeichnet, dass** eine Schraube (24) durch die Durchbrüche (214, 224) hindurch in die Isolierleiste (113) eingeschraubt ist.

13. Rahmenkonstruktion, insbesondere Flügelrahmen, umfassend eine Anzahl von Profilanordnungen (11), die zu einem Rahmen (1), vorzugsweise einem rechteckigen Rahmen, zusammengefügt sind, wobei ein Flächenelement (3) in dem Rahmen (1) aufgenommen ist, wobei das Flächenelement (3) durch mindestens einen Glashalter (2) in dem Rahmen (1) gesichert ist, **dadurch gekennzeichnet, dass** es sich bei mindestens einer Profilanordnung um eine Profilanordnung (11) gemäß mindestens einem der Ansprüche 11 oder 12 handelt.

## Claims

1. Glass holder (2) for holding a planar element (3) on a profile assembly (11), comprising
- a main body with at least one connecting means for connecting to the profile assembly, and also
- a holder (23) for connecting to the planar element,
**characterized in that**
- the main body is formed from a first part (21) and a second part (22), wherein
- the at least one connecting means is formed from a portion of the first part and a portion of the second part.

2. Glass holder according to Claim 1, **characterized in that** the glass holder has a first connecting means for connecting to a first profile (111) of the profile assembly and a second connecting means for connecting to a second profile (112) of the profile assembly, wherein the first connecting means is formed from a portion of the first part (21) and of the second part (22) and the second connecting means is formed from a portion of the first part (21) and of the second part (22).

3. Glass holder according to at least one of the preceding claims, **characterized in that** at least one connecting means, in particular the first connecting means, comprises a hooked edge (211) fitted on one part, in particular the first part (21), and a shoulder (221) fitted on the other part, in particular the second part (22).

4. Glass holder according to at least one of the preceding claims, **characterized in that** at least one connecting means, in particular the second connecting means, preferably comprises a shoulder (212) fitted on one part, in particular the first part (21), and a lip (222) fitted on the other part, in particular on the second part (22).

5. Glass holder according to at least one of the preceding claims, **characterized in that** the first part (21) and the second part (22) are configured at least in certain portions, preferably completely, as planar sheet-metal parts, and overlap at least in certain portions in an assembled state.

6. Glass holder according to at least one of the preceding claims, **characterized in that** the first part (21) and the second part (22) each have mutually corresponding positioning means, these being designed to align the parts (21, 22) of the glass holder (2) during assembly, in particular to align them in such a manner that the at least one connecting means is transferred to a functional state.

7. Glass holder according to at least one of the preceding claims, **characterized in that** the first positioning means is in the form of a recess (213), in particular of a conical recess, in the first part (21), and the second positioning means is in the form of a recess (223), in particular of a conical recess, in the second part (22).

8. Glass holder according to at least one of the preceding claims, **characterized in that** the glass holder has a locking means, in particular a respective aperture (214, 224), preferably borehole, in each of the parts (21, 22), for locking the parts in relation to one another and for further fixing of the glass holder (2) on the profile assembly (11).

9. Glass holder according to at least one of the preceding claims, **characterized in that** the holder (23) comprises a limb (231) formed from the second part and an angle bracket (232) with a limb (2321) and a latching rail (2322), wherein the latching rail (2322) is accommodated displaceably and fixably in a guide (233) on the second part (22).

10. Profile assembly (11), comprising at least
- a glass holder (2), a first profile (111), a second profile (112) and at least one insulating strip (113), wherein
- the insulating strip (113) is fitted between the first profile (111) and the second profile (112), wherein
- the at least one glass holder (2) is connected to the first profile (111) and the second profile (112) and bridges the insulating strip (113) or one or more further intermediate profiles and insulating strips,
**characterized in that**
the at least one glass holder is a glass holder (2) according to at least one of Claims 1 to 9.

11. Profile assembly according to at least one of the preceding claims, **characterized in that**
- the first profile (111) has at least one T-shaped profile portion (1113), which forms a first groove (1111) and a second groove (1112), wherein
- the second profile (112) has at least one L-shaped profile portion (1122), which forms a groove (1121), wherein
- the first groove (1111) and the second groove (1112) face away from one another and the second groove (1112) faces toward the groove (1121) of the second profile (112), wherein
- the hooked edge (211) of the first part (21) engages into the first groove (1111), the shoulder (221) of the second profile (22) engages into the second groove (1112), and these form a first connecting means, wherein
- the shoulder (212) of the first part (21) engages into the groove (1121) of the second profile (112) and the lip (222) of the second part (22) bears against the L-shaped profile portion (1122), and these form a second connecting means.

12. Profile assembly according to at least one of the preceding claims, **characterized in that** a screw (24) is screwed through the apertures (214, 224) into the insulating strip (113).

13. Frame construction, in particular casement frame, comprising a number of profile assemblies (11), which are joined together to form a frame (1), preferably a rectangular frame, wherein a planar element (3) is accommodated in the frame (1), wherein the planar element (3) is secured in the frame (1) by at least one glass holder (2), **characterized in that** at least one profile assembly is a profile assembly (11) according to at least one of Claims 11 or 12.

## Revendications

1. Support de verre (2) pour la fixation d'un élément plat (3) à un agencement de profilés (11), comprenant
- un corps de base comprenant au moins un moyen de connexion pour la connexion à l'agencement de profilés, et
- un support (23) pour la connexion à l'élément plat,
**caractérisé en ce que**
- le corps de base est formé d'une première partie (21) et d'une deuxième partie (22),
- l'au moins un moyen de connexion est formé d'une portion de la première partie et d'une portion de la deuxième partie.

2. Support de verre selon la revendication 1, **caractérisé en ce que** le support de verre présente un premier moyen de connexion pour la connexion à un premier profilé (111) de l'agencement de profilés et un deuxième moyen de connexion pour la connexion à un deuxième profilé (112) de l'agencement de profilés, le premier moyen de connexion étant formé d'une portion de la première partie (21) et de la deuxième partie (22) et le deuxième moyen de connexion étant formé d'une portion de la première partie (21) et de la deuxième partie (22).

3. Support de verre selon au moins l'une quelconque des revendications précédentes, **caractérisé en ce qu'**au moins un moyen de connexion, en particulier le premier moyen de connexion, comprend un bord d'accrochage (211) monté sur une partie, en particulier sur la première partie (21), et un épaulement (221) monté sur l'autre partie, en particulier sur la deuxième partie (22).

4. Support de verre selon au moins l'une quelconque des revendications précédentes, **caractérisé en ce qu'**au moins un moyen de connexion, en particulier le deuxième moyen de connexion, comprend de préférence un épaulement (212) monté sur une partie, en particulier sur la première partie (21), et une lèvre (222) montée sur l'autre partie, en particulier sur la deuxième partie (22).

5. Support de verre selon au moins l'une quelconque des revendications précédentes, **caractérisé en ce que** la première partie (21) et la deuxième partie (22) sont configurées au moins en partie, de préférence complètement, sous forme de pièces en tôle plates et se chevauchent au moins en partie dans un état monté.

6. Support de verre selon au moins l'une quelconque des revendications précédentes, **caractérisé en ce que** la première partie (21) et la deuxième partie (22) présentent chacune des moyens de positionnement se correspondant mutuellement qui sont prévus pour orienter les parties (21, 22) du support de verre (2) dans le cas d'un montage, en particulier pour les orienter de telle sorte que l'au moins un moyen de connexion soit transformé dans un état fonctionnel.

7. Support de verre selon au moins l'une quelconque des revendications précédentes, **caractérisé en ce que** le premier moyen de positionnement est réalisé sous forme de renfoncement (213), en particulier sous forme de renfoncement de forme conique, dans la première partie (21) et le deuxième moyen de positionnement est réalisé sous forme de renfoncement (223), en particulier sous forme de renfoncement conique, dans la deuxième partie (22).

8. Support de verre selon au moins l'une quelconque des revendications précédentes, **caractérisé en ce que** le support de verre présente un moyen de blocage, en particulier à chaque fois un orifice (214, 224), de préférence un alésage, dans chacune des parties (21, 22), pour bloquer les parties l'une par rapport à l'autre et pour en outre fixer le support de verre (2) à l'agencement de profilés (11).

9. Support de verre selon au moins l'une quelconque des revendications précédentes, **caractérisé en ce que** le support (23) comprend une branche (231) réalisée à partir de la deuxième partie et un coin de fixation (232) avec une branche (2321) et un rail d'encliquetage (2322), le rail d'encliquetage (2322) étant reçu de manière déplaçable et de manière à pouvoir être fixé dans un guide (233) sur la deuxième partie (22).

10. Agencement de profilés (11), comprenant au moins :
- un support de verre (2), un premier profilé (111), un deuxième profilé (112) et au moins une baguette d'isolation (113),
- la baguette d'isolation (113) étant montée entre le premier profilé (111) et le deuxième profilé (112),
- l'au moins un support de verre (2) étant connecté au premier profilé (111) et au deuxième profilé (112) et surmontant la baguette d'isolation (113) ou un ou plusieurs autres profilés intermédiaires et baguettes d'isolation,
**caractérisé en ce que**
l'au moins un support de verre est un support de verre (2) selon au moins l'une quelconque des revendications 1 à 9.

11. Agencement de profilés selon au moins l'une quelconque des revendications précédentes, **caractérisé en ce que**
- le premier profilé (111) présente au moins une portion profilée en forme de T (1113) qui constitue une première rainure (1111) et une deuxième rainure (1112),
- le deuxième profilé (112) présente au moins une portion profilée en forme de L (1122) qui constitue une rainure (1121),
- la première rainure (1111) et la deuxième rainure (1112) sont opposées l'une à l'autre et la deuxième rainure (1112) est tournée vers la rainure (1121) du deuxième profilé (112),
- le bord d'accrochage (211) de la première partie (21) s'engage dans la première rainure (1111), l'épaulement (221) du deuxième profilé (22) s'engage dans la deuxième rainure (1112) et constituent un premier moyen de connexion,
- l'épaulement (212) de la première partie (21) s'engage dans la rainure (1121) du deuxième profilé (112) et la lèvre (222) de la deuxième partie (22) s'applique contre la portion profilée en forme de L (1122) et constituent un deuxième moyen de connexion.

12. Agencement de profilés selon au moins l'une quelconque des revendications précédentes, **caractérisé en ce qu'**une vis (24) est vissée à travers les orifices (214, 224) dans la baguette d'isolation (113).

13. Construction de cadre, en particulier cadre de vantail, comprenant une pluralité d'agencements de profilés (11) qui sont assemblés pour former un cadre (1), de préférence un cadre rectangulaire, un élément plat (3) étant reçu dans le cadre (1), l'élément plat (3) étant fixé par au moins un support de verre (2) dans le cadre (1), **caractérisée en ce que** l'au moins un agencement de profilés est un agencement de profilés (11) selon au moins l'une quelconque des revendications 11 ou 12.
